# EUROPÄISCHE PATENTSCHRIFT

(11) **EP 0 403 790 B1**
(45) Veröffentlichungstag und Bekanntmachung des Hinweises auf die Patenterteilung: **04.05.1994**
(21) Anmeldenummer: 90109180.1
(22) Anmeldetag: 16.05.1990
(51) Int. Cl.: E05F 15/16

(54) **Einrichtung zum Öffnen und Schliessen von Toren, insbesondere Garagentoren**
Opening and closing device for doors, especially for garage doors
Dispositif d'ouverture et de fermeture de portes, en particulier de portes de garage

(30) Priorität: 23.06.1989 DE 3920598
(43) Veröffentlichungstag der Anmeldung: 27.12.1990
(73) Patentinhaber: ROBERT BOSCH GMBH, 70442 Stuttgart (DE)
(72) Erfinder: Kaiser, Norbert, D-7000 Stuttgart 80 (DE); Späth, Matthias, D-7141 Möglingen (DE)

(56) Entgegenhaltungen:
- DE-U- 8 814 761
- FR-A- 1 192 258
- FR-A- 1 192 258
- FR-A- 2 487 931
- FR-A- 2 559 560
- GB-A- 2 124 296
- GB-A- 2 155 991

## Beschreibung

### Stand der Technik

Die Erfindung geht aus von einer Einrichtung zum Öffnen und Schließen von Toren, insbesondere Garagentoren, nach dem gattungsbildenden Oberbegriff des Hauptanspruchs. Eine Einrichtung dieser Art ist aus der GB-A 2 124 296 bekannt. Die dort beschriebene Betätigungsvorrichtung für das Öffnen und Schließen eines Tores weist eine Steuerkurve aus einem im Querschnitt kreisförmigen Rohr auf, die der Anordnung keine Verdrehsicherheit verleiht, so daß auftretende Querkräfte zu einem Verkanten des Führungsmechanismus und somit zu erhöhtem Verschleiß und Betätigungsschwierigkeiten führen können.

Aus dem DE-GM 88 14 761.4 ist eine Einrichtung bekannt, bei der die Steuerkurve aus einer einzigen Führungsstange und die Führungsrollen je Gruppe aus einem einzigen Paar zugeordneter Rollen gebildet sind. Dabei ist der Außenumriß des Querschnitts der Führungsstange verschieden vom konvexen Kreisbogen, zum Beispiel viereckig oder n-eckförmig, wobei sich als Abrollflächen jeweils nicht gekrümmte ebene Flächen ergeben. Die mit diesen ebenen, führungsstangenseitigen Abrollflächen zusammenwirkenden Flächenabschnitte, mit denen die Führungsrollen darauf abrollen, sind ebenfalls ebenflächig. Die Führungsrollen weisen dementsprechend eine etwa U-förmig eingetiefte Lauffläche auf, deren beidseitig über die Grundfläche radial überstehende Flansche in Achsrichtung der Führungsrollen einander abgekehrte und etwa vertikal ausgerichtete Seitenflächen der Führungsstange übergreifen, so daß in Achsrichtung der Führungsrollen eine formschlüssige Sicherung zwischen den Führungsrollenpaaren einerseits und der Führungsstange andererseits gegeben ist. Es hat sich gezeigt, daß derart gestaltete Führungsstangen relativ aufwendig und somit teuer sind, berücksichtigt man zugleich, daß diese Führungsstangen die gewünschte konkave Krümmung haben. Das Biegen hohler Führungsstangen mit Rechteckquerschnitt ist problematisch und aufwendig.

Der Erfindung liegt die Aufgabe zugrunde, eine Einrichtung der eingangs genannten Art zu schaffen, die mit einfachen Mitteln eine hohe Verdrehsicherung des auf der Steuerkurve laufenden Führungswagens erreicht. Die Einrichtung soll unter Verwendung kostengünstiger Bauteile und mit möglichst geringem Fertigungsaufwand herstellbar sein.

### Vorteile der Erfindung

Bei der erfindungsgemäßen Einrichtung zum Öffnen und Schließen von Toren, insbesondere Garagentoren, wird die Verdrehsicherheit des entlang der Steuerkurve geführten Führungswagens durch die Merkmale des kennzeichnenden Teils des Anspruchs 1 erreicht. Auf diese Weise ist mit einfachen Mitteln eine Kipp- und Verdrehsicherung für den Führungswagen erreicht, wobei die Erfindung die Möglichkeiten eröffnet, für die Bildung der Abrollflächen der Steuerkurve auf normale, handelsübliche Serienteile, zum Beispiel Rohre mit kreisförmigem Querschnitt, zurückgreifen zu können und als Führungsrollen mit daran angepaßten auf den Abrollflächen abrollenden Flächenabschnitten ebenfalls möglichst handelsübliche Rolen einsetzen zu können. Dadurch ist die gattungsgemäße Einrichtung vereinfacht. Es ergibt sich eine Reduzierung der Materialkosten, des Bearbeitungsaufwandes und somit insgesamt der Herstellungskosten. Bei allem ist die am Torblatt zum Beispiel einstellbar zu befestigende Steuerkurve gleichermaßen biegesteif. Sie gewährleistet die notwendige Festigkeit, die dafür verlangt wird.

Durch die in den Unteransprüchen 2 - 11 aufgeführten Maßnahmen sind vorteilhafte Weiterbildungen und Verbesserungen der im Hauptanspruch angegebenen Einrichtung möglich. Besonders vorteilhaft sind dabei die aus den Ansprüchen 8 - 10 ersichtlichen Merkmale, wonach die Steuerkurve aus einzelnen, in Achsrichtung der Führungsrollen mit Abstand nebeneinander angeordneten Stangen, z.B. insbesondere Rohren mit Kreisquerschnitt, gebildet ist. Hierfür lassen sich handelsübliche, angebotene Teile, z.B. Rohre, verwenden, die sich relativ schnell und kostengünstig zur gewünschten konkaven Krümmung biegen lassen und auf ihrer Außenfläche gleich die erforderliche Abrollfläche für die Führungsrollen tragen.

Ausführungsbeispiele der Erfindung sind nachfolgend anhand der Zeichnungen näher beschrieben. Es zeigen:
- Fig. 1: eine schematische, teilweise geschnittene Seitenansicht eines Teils einer Garage mit einer Einrichtung zum Öffnen und Schließen eines Garagentores, dessen Torblatt in der geschlossenen Stellung gezeigt ist, gemäß einem ersten Ausführungsbeispiel,
- Fig. 2: eine Ansicht entsprechend derjenigen in Fig. 1, jedoch bei in Öffnungsstellung befindlichem Torblatt,
- Fig. 3: eine vergrößerte Ansicht der Einrichtung in Pfeilrichtung III in Fig. 1,
- Fig. 4: eine vergrößerte Seitenansicht der Einrichtung in Pfeil IV in Fig. 3,
- Fig. 5: einen vergrößerten Schnitt entlang der Linie V-V in Fig. 3,
- Fig. 6: einen schematischen Schnitt, etwa entsprechend demjenigen in Fig. 5, von Teilen einer Einrichtung gemäß einem zweiten Ausführungsbeispiel.

### Beschreibung der Ausführungsbeispiele

In Fig. 1 - 5 ist eine Einrichtung 10 zum Öffnen und Schließen von Toren gezeigt, die hier im Zusammenhang mit einem Garagentor 11 einer Garage 12 verdeutlicht werden soll. Einzelne Teile der Garage 12, des Garagentors 11 und der Einrichtung 10 sind herkömmlicher Art (GB-A- 2.124 296), so daß diese keiner besonderen, eingehenderen Beschreibung bedürfen. Das Garagentor 11 weist ein Torblatt 13 auf, das in herkömmlicher Weise bei der Öffnungs- bzw. Schließbewegung geführt ist. Bestandteil der Einrichtung 10 ist ein im Bereich der Garagendecke 14 längs einer dortigen Führung 15 geführter und mittels eines Antriebes 16 hin- und herbewegbarer Wagen 17. Am Wagen 17 ist um eine etwa horizontale Achse 18 schwenkbeweglich ein z.B. stangenförmiges Verbindungsglied 19 angelenkt, das gemäß Fig. 3 z.B. aus zwei Flachteilen 20, 21 zusammengesetzt ist, die sich am oberen und zum Wagen 17 hinweisenden Ende unter Bildung einer dortigen Gabel 22 erweitern, über die der Anschluß am Wagen 17 erfolgen kann. Am in Fig. 1 - 5 unteren Ende des Verbindungsgliedes 19 ist ein Führungswagen 23 angebracht, der am Verbindungsglied 19 einstellbar befestigt ist. Zu Einstellzwecken kann es ausreichend sein, daß das Verbindungsglied 19, wie Fig. 4 zeigt, auf seiner Länge in Abständen voneinander angeordnete einzelne Durchstecklöcher 24 aufweist, von denen sich einige entsprechend der gewünschten Justierung zum Durchstecken von Befestigungsbolzen 25,26 auswählen lassen, über die die Verbindung mit dem Führungswagen 23 geschieht. Der Führungswagen 23 trägt mehrere in Gruppen angeordnete Führungsrollen, wobei beim ersten Ausführungsbeispiel in Fig. 1 - 5 insgesamt acht Führungsrollen 27 - 34 vorgesehen sind, was insbesondere anhand von Fig. 3 - 5 verdeutlicht ist.

Die Einrichtung 10 weist ferner eine auf der Innenseite des Torblattes 13 fest und einstellbar angebrachte Steuerkurve 35 auf, die z.B. etwa bogenförmig und dabei konkav gekrümmt ist, wobei sich die Krümmung insbesondere aus Fig. 4 ersehen läßt. Die Steuerkurve 35 trägt den Führungsrollen 27 - 34 zugeordnete äußere Abrollflächen, auf denen die Führungsrollen 27 - 34 abrollen, wie nachfolgend im einzelnen erläutert ist.

Die Steuerkurve 35 weist - innerhalb einer Ebene betrachtet, die mit der Zeichenebene von Fig. 5 zusammenfällt und etwa rechtwinklig zum Bogenverlauf der Steuerkurve 35 gerichtet ist - mindestens zwei in Abstand nebeneinander verlaufende eigenständige Abrollflächen 36 und 37 auf der Oberseite sowie auf der Unterseite gemäß Fig. 5 auf, von denen die erste Abrollfläche 36 auf der Oberseite und Unterseite dem ersten Paar der Führungsrollen 27 und 28 sowie dem zweiten Paar der Führungsrollen 31 und 32 zugeordnet ist und von denen die zweite Abrollfläche 37 auf der Oberseite und auf der Unterseite dem Paar der Führungsrollen 29 und 30 sowie dem Paar der Führungsrollen 33 und 34 zugeordnet ist, die allesamt mit entsprechend angepaßten Flächenabschnitten 77 - 84 versehen sind und mit letzteren auf diesen Abrollflächen 36 und 37 zur verdrehsicheren Führung des Führungswagens 23 abrollen.

Im einzelnen ist der Führungswagen 23 wie folgt gestaltet. Er weist zwei in seiner Laufrichtung in Abstand voneinander angeordnete Gruppen von Führungsrollen auf, und zwar eine in Fig. 3 und 4 obere Gruppe, die aus dem Führungsrollenpaar 27 und 28 und ferner aus dem in Abstand daneben angeordneten Führungsrollenpaar 29 und 30 gebildet ist. Die zweite, in Abstand darunter befindliche Gruppe der Führungsrollen 31 - 34 ist ebenfalls in zwei in Fig. 5 in Abstand nebeneinander verlaufende Paare von Führungsrollen 31,32 und 33,34 unterteilt. Dadurch ergibt sich, daß die untere Führungsrollengruppe 31 - 34 innerhalb der Ebene, die in Fig. 5 mit der Zeichenebene zusammenfällt und etwa rechtwinklig zum Bogenverlauf der Steuerkurve 35 gerichtet ist, zwei in Abstand nebeneinander verlaufende FLächenabschnitte 81,82 einerseits und 83,84 andererseits aufweist, die auf den jeweils zugeordneten Abrollflächen 36 einerseits bzw. 37 andererseits der Steuerkurve 35 abrollen.

In gleicher Weise ist die in Fig. 3 und 4 obere Führungsrollengruppe 27 - 30 gestaltet. Auch diese weist innerhalb der zuvor definierten Ebene zwei in Abstand nebeneinander verlaufende Flächenabschnitte 77,78 einerseits und 79,80 andererseits auf, die auf den jeweils zugeordneten Abrollflächen 36 bzw. 37 der Steuerkurve 35 abrollen.

Die in Fig. 3 und 4 obere Führungsrollengruppe weist also zumindest zwei nebeneinander angeordnete Führungsrollenpaare 27,26 und 29,30 auf. Die in Fig. 3 und 4 untere und in Fig. 5 im Schnitt dargestellte zweite Führungsrollengruppe 31 - 34 weist in gleicher Weise zumindest zwei nebeneinander angeordnete Führungsrollenpaare 31,32 einerseits und 33,34 andererseits auf. Bei jedem Führungsrollenpaar stehen sich die Führungsrollen dieses Paares einander unter Belassung eines Zwischenraumes gegenüber, in dem sich die Steuerkurve 35 mit den zugeordneten Abrollflächen 36,37 befindet.

Die Führungsrollen 27 - 30 der in Fig. 3 und 4 oberen Führungsrollengruppe und gleichermaßen auch die Führungsrollen 31 - 34 der in Fig. 3 und 4 unteren Grube sind allesamt an einem gemeinsamen Träger 38 des Führungswagens 23 auf Achsen rollend gelagert, was nachfolgend noch näher erläutert wird. Beim ersten Ausführungsbeispiel ist dieser Träger 38 des Führungswagens 23 als Flachstreifen 39 ausgebildet, der im Bereich der oberen Führungsrollengruppe 27 - 30 von zwei Achsen 40 und 41 und im Bereich der darunter befindlichen Gruppe der Führungsrollen 31 - 34 von zwei Achsen 42 und 43 quer durchsetzt ist. Diese Achsen 40 - 43 weisen beidseitig des Flachstreifens 39 überstehende Achsabschnitte auf, auf denen jweils die einzelnen Führungsrollen 27 - 34 drehbar gelagert sind. Von diesen Achsabschnitten sind lediglich in Fig. 5 die Achsabschnitte 44 - 47 der Achsen 42, 43 sichtbar. Die Achsen 40 - 43 sind z.B. jeweils als Bolzen, insbesondere Schrauben, ausgebildet, auf denen die drehbare Lagerung der Führungsrollen 27 - 34 mit Hilfe z.B. metallischer Lagerbuchsen erfolgt, die vermittels beidendiger Scheiben axial fest gegen den Flachstreifen 39 angezogen und somit verspannt sind. Die Führungsrollen 27 - 34 bestehen z.B. aus einem Material, das im Vergleich zur Steuerkurve 35 und deren Abrollflächen 36,37 eine geringere Hörte hat. Als Material für die Führungsrollen 27-34 hat sich z.B. Kunststoff als geeignet erwiesen.

Beim gezeigten, ersten Ausführungsbeispiel hingegen ist die Steuerkurve 35 aus zwei einzelnen, z.B. etwa stangenförmigen, Bauteilen 48 und 49 gebildet, die innerhalb der Zeichenebene gemäß Fig. 5 in Abstand nebeneinander angeordnet sind. Von diesen Bauteilen trägt das Bauteil 48 auf den beiden im Querschnitt einander gegenüberliegenden Seiten je eine Abrollfläche 36, während das andere Bauteil 49 in gleicher Weise auf den beiden im Querschnitt einander gegenüberliegenden Seiten jeweils die Abrollfläche 37 trägt. Die beiden Bauteile 48,49 sind aus zwei in Abstand nebeneinander und dabei etwa parallel zueinander verlaufenden Stangen gebildet, die hier in einfacher Weise aus Rohren mit Kreisquerschnitt bestehen. Der Querabstand zwischen diesen rohrförmigen Bauteilen 48, 49 ist so ausreichend groß bemessen, daß der die Führungsrollen 27 - 34 beidseitig davon tragende Flachstreifen 39 des Führungswagens 23 in den dazwischen vorhandenen Spalt 50 paßt.

In Anpassung an den Kreisquerschnitt der rohrförmigen Bauteile 48,49 ist bei allen Führungsrollen 27 - 30 der auf den Abrollflächen 36 und 37 abrollende Flächenabschnitt 77 - 84 im Querschnitt jeweils kreisbogenabschnittförmig und konkav gekrümmt.

Die Einrichtung 10 ist aus einfachen, kostengünstigen und leicht herzustellenden Bauteilen zusammengesetzt. Dies gilt insbesondere bezüglich der Steuerkurve 35, die in Form der rohrförmigen Bauteile 48 und 49 ohne großen Kostenaufwand verwirklicht werden kann denn die rohrförmigen Bauteile 46,49 lassen sich aus handelsüblichen Rohren durch einfachen Biegevorgang gewinnen. Die Abrollflächen 36 und 37 sind als natürliche Außenflächen dieser rohrförmigen Bauteile 48,49 von Haus aus bereits vorhanden und müssen nicht erst durch Bearbeitung erstellt werden. In gleicher Weise lassen sich als Führungsrollen 27 - 34, die jeweils einen kreisbogenabschnittförmigen Flächenabschnitt 77 - 84 zum Abrollen auf der Abrollfläche 36 und 37 aufweisen, einfache, in aller Regel als Serienteile angebotene Rollen einsetzen, die im Bedarfsfall auch schnell und kostengünstig gegen neue Rollen ausgetauscht werden können. Dadurch, daß in Achsrichtung der Führungsrollen 27 - 34 jeweils zwei in Abstand nebeneinander verlaufende Abrollflächen 36 und 37 und in entsprechender Zuordnung jeweils zwei Rollenpaare mit zugeordnetem, auf der Abrollfläche 36 bzw. 37 abrollenden Flächenabschnitt 77 - 84 vorgesehen sind, ist mit einfachen Mitteln ein Verdrehen des Führungswagens 23 in bezug auf die Steuerkurve 35 verhindert.

Bei dem in Fig. 6 gezeigten zweiten Ausführungsbeispiel sind für die Teile, die dem ersten Ausführungsbeispiel entsprechen, um 100 größere Bezugszeichen verwendet, so daß dadurch zur Vermeidung von Wiederholungen auf die Beschreibung des ersten Ausführungsbeispieles Bezug genomnen ist.

Bei diesem zweiten Ausführungsbeispiel in Fig. 6 ist verdeutlicht, daß die im Vergleich zu Fig. 5 auf vier Führungsrollen 31 - 34 verteilten Flächenabschnitte 181 und 183 sowie 182 und 184 jeweils Bestandteil von zwei Führungsrollen 151 bzw. 152 sind. In gleicher Weise ist bei diesem Ausführungsbeispiel - analog dem ersten Ausführungsbeispiel in Fig. 1 - 5 - auch die darüber befindliche erste Gruppe der Führungsrollen gestaltet, die bei diesem zweiten Ausführungsbeispiel ebenfalls nur zwei Führungsrollen aufweist mit jeweils zwei eigenständigen Flächenabschnitten, die auf den Abrollflächen 136 bzw. 137 der rohrförmigen Bauteile 148, 149 abrollen. Der Träger 138 der Führungsrollen 151, 152 und der darüber angeordneten gleichartigen Führungsrollen ist hier als im Querschnitt etwa U-förmiger Halter 153 ausgebildet, zwischen dessen beidseitigen Schenkeln 154, 155 mittels Achsbolzen die einzelnen Führungsrollen drehbar gelagert sind.

## Patentansprüche

1. Einrichtung zum Öffnen und Schließen von Toren, insbesondere Garagentoren (11), deren Torblatt (13) bei dieser Bewegung geführt ist, mit einem geradlinig hin- und herbewegbaren Wagen (17), der mit dem Torblatt (13) über mindestens ein am Wagen (17) angreifendes Verbindungsglied (19) mit einem Führungswagen (23) daran gekoppelt ist, welcher mehrere in Gruppen angeordnete Führungsrollen trägt, die auf Abrollflächen einer konkav gekrümmten Steuerkurve (35) abrollen, welche am Torblatt (13) gehalten ist, wobei die Steuerkurve - innerhalb einer Ebene, die die Rollenachsen enthält und etwa rechtwinklig zum Bogenverlauf der Steuerkurve gerichtet ist - eine Abrollfläche für darauf abrollende Führungsrollen aufweist, dadurch gekennzeichnet, daß die Steuerkurve (35, 135) aus zwei einzelnen, in Achsrichtung der Führungsrollen (27 - 34; 151, 152) in Abstand nebeneinander angeordneten, stangenförmigen Bauteilen (48, 49) gebildet ist, die jedes auf zwei im Querschnitt einander gegenüberliegenden Seiten je eine Abrollfläche (36 bzw. 37) tragen für darauf mit entsprechend angepaßten Flächenabschnitten (77 - 84; 181 - 184) abrollende Führungsrollen (27 - 34; 151, 152) zur verdrehsicheren Führung des Führungswagens (23; 123).

2. Einrichtung nach Anspruch 1, **dadurch gekennzeichnet**, daß der Führungswagen (23; 123) zwei in seiner Laufrichtung in Abstand voneinander angeordnete Führungsrollengruppen (27 - 30 und 31 - 34; 151,152) aufweist und daß jede Führungsrollengruppe (27 - 30 und 31 - 34; 151,152) innerhalb der Ebene, die deren Rollenachsen enthält und etwa rechtwinklig zum Bogenverlauf der Steuerkurve (35; 135) gerichtet ist, zwei in Abstand nebeneinander verlaufende Flächenabschnitte (77 - 84; 181, 183 sowie 182, 184) aufweist, die auf den jeweils zugeordneten Abrollflächen (36,37; 136,137) der Steuerkurve (35; 135) abrollen.

3. Einrichtung nach Anspruch 2, **dadurch gekennzeichnet**, daß jede Führungsrollengruppe ein Paar Führungsrollen (151,152), die einander gegenüberstehen und auf der dazwischen befindlichen Abrollfläche (136,137) der Steuerkurve (135) abrollen, aufweist und daß jede Führungsrolle (151,152) dieses Paares die zwei in Abstand nebeneinander verlaufenden Flächenabschnitte (161,183 bzw. 182,184) aufweist.

4. Einrichtung nach Anspruch 2, **dadurch gekennzeichnet**, daß jede Führungsrollengruppe (27 - 30 bzw. 31 - 34) zumindest zwei nebeneinander angeordnete Führungsrollenpaare (27,28 und 29,30 bzw. 31,32 und 33,34) aufweist, von denen bei jedem Paar die Führungsrollen einander gegenüberstehen und auf der dazwischen verlaufenden Abrollfläche (36,37) der Steuerkurve (35) abrollen, und daß das erste Führungsrollenpaar (27,28 bzw. 31,32) den ersten Flächenabschnitt (77,78 bzw. 81,82) und das zweite Führungsrollenpaar (29,30 bzw. 33,34) den in seitlichem Abstand davon befindlichen zweiten Flächenabschnitt (79,80 bzw. 83,84) aufweist, die auf der ihnen jeweils zugeordneten Abrollfläche (36 bzw. 37) der Steuerkurve (35) abrollen.

5. Einrichtung nach einem der Ansprüche 1 - 4, **dadurch gekennzeichnet**, daß die zwei Führungsrollenpaare (27,28 und 29,30 bzw. 31,32 und 33,34) jeder Gruppe, vorzugsweise die Führungsrollenpaare aller Gruppen, an einem gemeinsamen Träger (38) des Führungswagens (23) auf Achsen (40 - 43) rollend gelagert sind.

6. Einrichtung nach einem der Ansprüche 1 - 5, **dadurch gekennzeichnet**, daß der Träger (38) des Führungswagens (23) als Flachstreifen (39) ausgebildet ist, der von daran befestigten Achsen (40 - 43) quer durchsetzt ist, die beidseitig des Flachstreifens (39) überstehende Achsabschnitte (44 - 47) aufweisen, auf denen jeweils die einzelnen Führungsrollen (31 - 34) gelagert sind.

7. Einrichtung nach einem der Ansprüche 4 - 6, **dadurch gekennzeichnet**, daß der Träger (38) insbesondere Flachstreifen (39), für jede Führungsrollengruppe, bestehend aus zwei Führungsrollenpaaren (27,28 und 29,30 bzw. 31,32 und 33,34), zwei daran befestigte, zueinander etwa parallele Achsen (40 - 43) mit insgesamt vier überstehenden Achsabschnitten (44 - 47) aufweist, auf denen jeweils eine Führungsrolle (31 - 34) gelagert ist.

8. Einrichtung nach einem der Ansprüche 1-7, **dadurch gekennzeichnet**, daß die Steuerkurve (35) aus zwei in Abstand nebeneinander und dabei etwa parallel zueinander verlaufenden Stangen gebildet ist, die jeweils konkav gekrümmt sind.

9. Einrichtung nach Anspruch 8, **dadurch gekennzeichnet**, daß die beiden Stangen jeweils aus Rohren gebildet sind.

10. Einrichtung nach Anspruch 8 oder 9, **dadurch gekennzeichnet**, daß die beiden Stangen, insbesondere Rohre, einen Kreisquerschnitt aufweisen.

11. Einrichtung nach einem der Ansprüche 1 - 10, **dadurch gekennzeichnet**, daß bei den Führungsrollen (27 - 34; 151,152) der auf der zugeordneten Abrollfläche (36,37; 136,137) der Steuerkurve (35; 135), z.B. der Stangen, abrollende Flächenabschnitt (77 - 84; 181 - 184) im Querschnitt jeweils konkav und kreisbogenabschnittförmig gekrümmt ist.

## Claims

1. Arrangement for opening and closing doors, in particular garage doors (11), the door leaf (13) of which is guided during this movement, with a carriage (17) which can be moved to and fro rectilinearly and which is coupled to the door leaf (13) via at least one connection member (19), which engages on the carriage (17), with a guide carriage (23) thereon, which bears a number of guide rollers which are arranged in groups and which roll on a concavely curved control cam (35) which is held on the door leaf (13), the control cam having - within a plane which contains the roller axles and is directed approximately at right angles to the curved course of the control cam - a rolling surface for guide rollers rolling thereon, characterized in that the control cam (35, 135) is formed from two individual bar-shaped structural parts (48, 49) which are arranged at a distance next to one another in the axial direction of the guide rollers (27 - 34; 151, 152) and which each bear, on two cross-sectionally mutually opposite sides, in each case a rolling surface (36 or 37) for guide rollers (27 - 34; 151, 152), which roll thereon with correspondingly adapted surface sections (77 - 84; 181 - 184), for twistproof guidance of the guide carriage (23; 123).

2. Arrangement according to Claim 1, characterized in that the guide carriage (23; 123) has two guide-roller groups (27 - 30 and 31 - 34; 151, 152) arranged at a distance from one another in its running direction and in that each guide-roller group (27 - 30 and 31 - 34; 151, 152) has, within the plane which contains its roller axles and is directed approximately at right angles to the curved course of the control cam (35; 135), two surface sections (77 - 84; 181, 183 as well as 182, 184) which run at a distance next to one another and which roll on the respectively assigned rolling surfaces (36, 37; 136, 137) of the control cam (35; 135).

3. Arrangement according to Claim 2, characterized in that each guide-roller group has a pair of guide rollers (151, 152) which lie opposite one another and roll on the rolling surface (136, 137) of the control cam (135) situated between them, and in that each guide roller (151, 152) of this pair has the two surface sections (181, 183 or 182, 184) which run at a distance next to one another.

4. Arrangement according to Claim 2, characterized in that each guide-roller group (27 - 30 or 31 - 34) has at least two guide-roller pairs (27, 28 and 29, 30 or 31, 32 and 33, 34) which are arranged next to one another and the guide rollers of which in the case of each pair lie opposite one another and roll on the rolling surface (36, 37) of the control cam (35) running between them, and in that the first guide-roller pair (27, 28 or 31, 32) has the first surface section (77, 78 or 81, 82) and the second guide-roller pair (29, 30 or 33, 34) has, situated at a lateral distance therefrom, the second surface section (79, 80 or 83, 84), which sections roll on the rolling surface (36 or 37) of the control cam (35) respectively assigned to them.

5. Arrangement according to one of Claims 1 - 4, characterized in that the two guide-roller pairs (27, 28 and 29, 30 or 31, 32 and 33, 34) of each group, preferably the guide-roller pairs of all groups, are mounted rollingly on axles (40 - 43) on a common support (38) of the guide carriage (23).

6. Arrangement according to one of Claims 1 - 5, characterized in that the support (38) of the guide carriage (23) is designed as a flat strip (39) which is passed through transversely by axles (40 - 43) which are fastened thereon and which have on both sides of the flat strip (39) projecting axle sections (44 - 47), on which in each case the individual guide rollers (31 - 34) are mounted.

7. Arrangement according to one of Claims 4 - 6, characterized in that the support (38), in particular flat strip (39), has fastened thereon, for each guide-roller group consisting of two guide-roller pairs (27, 28 and 29, 30 or 31, 32 and 33, 34), two approximately mutually parallel axles (40 - 43) with in total four projecting axle sections (44 - 47), on which in each case a guide roller (31 - 34) is mounted.

8. Arrangement according to one of Claims 1 - 7, characterized in that the control cam (35) is formed from two bars which run at a distance next to one another and at the same time approximately parallel to one another and which in each case are concavely curved.

9. Arrangement according to Claim 8, characterized in that the two bars are in each case formed from tubes.

10. Arrangement according to Claim 8 or 9, characterized in that the two bars, in particular tubes, have a circular cross-section.

11. Arrangement according to one of Claims 1 - 10, characterized in that, in the case of the guide rollers (27 - 34; 151, 152), the surface section (77 - 84, 181 - 184), which rolls off on the assigned rolling surface (36, 37; 136, 137) of the control cam (35; 135), e.g. of the bars, is in each case curved concavely and in the shape of a section of a circular arc in cross-section.

## Revendications

1. Dispositif pour ouvrir ou fermer des portes, en particulier des portes de garage (11) dont le panneau (13) pendant son déplacement est entraîné par une navette (17) à va et vient rectiligne, le panneau (13) étant accouplé, par au moins un organe de liaison (19) articulé à la navette, avec un chariot de guidage (23) plusieurs groupes de galets roulant sur les pistes d'une came de commande (35) concave fixée au panneau (13), cette came présentant, dans un plan contenant les axes des galets et sensiblement perpendiculaire au tracé en arc de cercle de la rampe, une piste sur laquelle roulent les galets de guidage, caractérisé en ce que la came de commande (35, 135) est composée de deux éléments distincts (48, 49) côte à côte espacés selon la direction des axes des galets (27-34 ; 151, 152), chacun de ces éléments portant sur deux côtes opposés en coupe une piste de roulement (36 et 37 respectivement) assurant un guidage sans déviation du chariot (23, 123) par des roulements sur ces pistes des galets de guidage (27, 34 ; 151, 152) présentant des surfaces de roulement (77-84 ; 181-184) de formes adaptées à celles des pistes.

2. Dispositif selon la revendication 1, caractérisé en ce que le chariot de guidage (23, 123) comporte, espacés dans la direction de son déplacement, des groupes de galets de guidage (27-30 et 31-34 ; 151, 152) dont chacun (27-30 et 31-34 ; 151, 152) dans le plan contenant les axes des galets et sensiblement perpendiculaire à l'axe de la came de commande (35, 135), comporte deux surfaces de roulement (77-84 ; 181, 1183 et 182, 184) disposées côte à côte à une certaine distance et par lesquelles les galets roulent sur les pistes de roulement (36, 37) associées.

3. Dispositif selon la revendication 2, caractérisé en ce que chaque groupe de galets comporte une paire de galets (151, 152) se faisant face et roulant sur la piste (136, 137) de la came de commande (135) située entre eux, chacun des deux galets (151, 152) comportant deux surfaces de roulement (181, 183 et 182, 184) disposées côte à côte à une certaine distance.

4. Dispositif selon la revendication 2, caractérisé en ce que chaque groupe de galets de guidage (27-30 et 31-34) comprend au moins deux paires de galets voisins (27, 28 et 29, 30 ; 31,32 et 33, 34), les galets de chaque paire se faisant face et roulant sur la piste (36, 37) située entre eux, appartenant à la came de commande (35), la première paire de galets de guidage (37, 38 ou 31 32) présentant les surfaces de roulement (77, 78 ou 81, 82) et la seconde paire de galets de guidage (29, 30 ou 33, 34) présentant à une certaine distance latérale de la première, les secondes surfaces de roulement (79, 80 ou 83, 84), chaque paire de galets se déplaçant sur la piste de roulement (36 ou 37) qui lui est associée.

5. Dispositif selon l'une quelconque des revendications 1 à 4, caractérisé en ce que les deux paires de galets de guidage (27, 28 et 29, 30) ou (31, 32 et 33, 34) de chaque groupe, de préférence les paires de tous les groupes, sont montées en rotation sur des axes (40, 43) portés par un support commun (38) faisant partie du chariot de guidage (23).

6. Dispositif selon l'une quelconque des revendications 1 à 5, caractérisé en ce que le support (38) du chariot de guidage (23) est constitué par une bande plate (39) dans laquelle sont fixés transversalement les axes (40-43) dont les parties, situées des deux côtés de la bande plate (39) portent chacune un des galets de guidage (31-34).

7. Dispositif selon l'une quelconque des revendications 4 à 6, caractérisé en ce que sur le support (38) en particulier la bande plate (39), pour chaque groupe constitué de deux paires de galets de guidage (27, 28 et 29, 30 ; 31, 32 et 33, 34) sont fixés deux axes sensiblement parallèles (40-43) présentant quatre parties dépassantes (44-47) sur chacune desquelles est monté un galet de guidage (31-34).

8. Dispositif selon l'une quelconque des revendications 1 à 7, caractérisé en ce que la came de commande (35) est constituée de deux barres disposées côte à côte, avec un certain espace, sensiblement parallèles et présentant une forme concave.

9. Dispositif selon la revendication 8, caractérisé en ce que les deux barres sont des tubes.

10. Dispositif selon la revendication 8 ou 9, caractérisé en ce que les deux barres, en particulier les tubes ont une section circulaire.

11. Dispositif selon lune quelconque des revendications 1 à 10, caractérisé en ce que les galets de guidage (27-34 ; 151, 152) se déplaçant sur les pistes de roulement (36, 37 ; 136, 137) qui leur sont associées dans la came de commande (35 ; 135) par exemple dans les barres, présentant des surfaces de roulement (77-84 ; 181-184) qui, en coupe, sont concaves selon un arc de cercle.
